# FASCICULE DE BREVET EUROPEEN

(11) **EP 0 038 305 B1**
(45) Date de publication et mention de la délivrance du brevet: **03.10.1984**
(21) Numéro de dépôt: 81810142.0
(22) Date de dépôt: 14.04.1981
(51) Int. Cl.: F24H 7/04

(54) **Appareil de chauffage**
Heizungsgerät
Heating apparatus

(30) Priorité: 15.04.1980 CH 2887/80
(43) Date de publication de la demande: 21.10.1981
(73) Titulaire: L'INDUSTRIELLE D'EQUIPEMENT, F-12110 Aubin (FR)
(72) Inventeur: Trouilhet, Yves, CH-1222 Vesenaz (CH); Weber, Georges, CH-1227 Carouge (CH)
(74) Mandataire: Dousse, Blasco

## Description

### Domaine technique

La présente invention se rapporte à un appareil de chauffage comprenant un carter isolant divisé en deux compartiments supérieur et inférieur renfermant un bloc de stockage thermique muni de résistances électriques de chauffage, respectivement un échangeur de chaleur et un ventilateur.

### Etat de la technique

Les appareils de chauffage à accumulation comportent généralement un bloc d'accumulation en briques réfractaires, des résistances électriques pour chauffer ce bloc, un circuit en boucle fermée pour faire circuler de l'air afin d'extraire la chaleur accumulée dans le bloc, un ventilateur placé dans ce circuit et un échangeur air/eau pour chauffer l'eau d'une installation de chauffage central. Mis à part les briques constituant le bloc d'accumulation, tous les autres éléments sont susceptibles de défaillances, d'où l'importance de concevoir un appareil permettant un dépannage rapide. En effet, un tel appareil appelé à fonctionner sans interruption durant plusieurs mois consécutifs, il est indispensable que la défaillance de l'un des organes puisse être réparée rapidement. Suivant la position des organes, ils sont malaisément accessibles et l'intervention peut être rendue encore plus difficile en raison de la chaleur accumulée dans le bloc. Ces différents facteurs peuvent donc rendre la réparation longue et pénible. En outre, la pièce défaillante sur l'organe responsable de la panne peut nécessiter une intervention plus ou moins délicate, cette pièce peut faire éventuellement défaut et, une fois l'organe réparé, il y a lieu de le remettre correctement en place dans l'appareil.

Il n'est pas impossible qu'une telle panne rende l'installation de chauffage central inutilisable durant plusieurs heures voire davantage, suivant le cas. En effet, la panne peut se produire la nuit ou un jour férié où il sera bien souvent impossible de trouver un installateur pour y remédier, surtout si la remise en marche de l'appareil demande plusieurs heures de travail. Il est bien entendu qu'une telle situation entraîne toujours une gêne certaine et peut même avoir des conséquences fâcheuses au cas où la température extérieure est extrêmement rigoureuse.

En outre, la plupart du temps, les organes sensibles tels que le moteur du ventilateur et les roulements sont peu ou pas protégés du courant d'air chaud circulant en boucle fermée. Or la température de cet air, même après son refroidissement à travers l'échangeur, peut atteindre des valeurs relativement élevées, notamment lorsque le bloc d'accumulation est à sa température maximum. Il y a en effet a priori, une certaine contradiction dans le besoin de réaliser un appareil dans lequel les organes d'échange, de circulation et de régulation sont facilement et rapidement démontables et l'isolation des éléments sensibles, moteurs et roulements, du courant d'air chaud circulant en boucle fermée.

Il a déjà été proposé dans le brevet AT 309 607 de fixer sous le bloc accumulateur de chaleur un support présentant la forme d'un conduit de circulation d'air et renfermant l'échangeur de chaleur et le ventilateur. D'autre part, ce support n'est pas monté coulissant mais doit être fixé par ses deux extrémités, nécessitant un démontage délicat en cas de réparation d'urgence lorsque le bloc est chaud, d'autre part, ce qui est sans doute encore plus gênant, le ventilateur et son moteur sont emprisonnés dans le conduit de circulation d'air. Même disposé en aval de l'échangeur de chaleur, le moteur et les organes de roulement sont soumis à des conditions de travail sévères étant exposés à des températures de l'ordre de 150°C sans compter les risques de surchauffe accidentelle.

Dans le DE-OS 1 958 077, on a proposé de monter un ventilateur d'un appareil de chauffage à accumulation dans un compartiment latéral de l'appareil pour permettre de l'extraire en le tirant depuis le devant de l'appareil. A cet effet, ce ventilateur est positionné par des éléments élastiques appuyant contre les parois de ce compartiment. Seul le ventilateur est amovible, en outre rien n'est prévu pour protéger son moteur et ses roulements exposés au flux d'air chaud.

Le DE-OS 1 579 181 se rapporte à un appareil de chauffage à accumulation dans lequel le ventilateur est solidaire d'un carter monté amovible à la partie inférieure de l'appareil et ravançant sur la face avant de celui-ci. Un échangeur de chaleur et un déflecteur sont montés coulissant sur deux rails, s'étendant sous le bloc d'accumulation. Dans cette construction, on a ramené en quelque sorte le ventilateur vers l'avant pour le rendre indépendant et éloigner son moteur du canal d'air chaud et on a disposé un déflecteur à la place normale du ventilateur pour guider l'air à travers la roue du ventilateur.

Cette solution présente l'inconvénient de déplacer tout le ventilateur de la trajectoire normale du circuit d'air alors que seuls le moteur et les roulements doivent être protégés, ce qui conduit à séparer les différents éléments, clapet de réglage, échangeur et ventilateur les uns des autres.

Il apparaît qu'aucune solution proposée jusqu'ici ne permet de résoudre de manière satisfaisante, le problème de l'intervention d'urgence sur un appareil dont le bloc d'accumulation est chaud tout en offrant une protection efficace aux organes sensibles vis-à-vis du flux d'air chaud en circulation.

### Exposé de l'invention

Le but de la présente invention est de remédier au moins en partie à ces inconvénients en proposant un appareil dont la conception facilite au maximum toute intervention urgente consécutive à la défaillance d'un organe tout en offrant une protection aux organes sensibles vis-à-vis de la chaleur.

A cet effet, cette invention a pour objet un appareil de chauffage comprenant un carter isolant divisé en deux compartiments supérieur et inférieur renfermant un bloc de stockage thermique muni de résistances électriques de chauffage, respectivement un échangeur de chaleur et un ventilateur, cet appareil comprenant également un canal de circulation d'air en circuit fermé présentant des canaux de convexion traversant ledit bloc, reliant un canal de distribution à un canal collecteur d'air, communiquant tous deux avec la sortie, respectivement l'entrée dudit ventilateur à travers ledit échangeur de chaleur, cet échangeur de chaleur et ce ventilateur étant solidaires d'un support commun monté amovible dans le compartiment inférieur. Cet appareil est caractérisé par le fait que le support se présente sous la forme d'un tiroir coulissant dont au moins la paroi frontale (12a) délimite une partie dudit canal de circulation d'air dans le compartiment inférieur et forme une cloison de séparation entre les organes d'entraînement (14) et de roulements du ventilateur d'une part, et la roue du ventilateur d'autre part, située à l'intérieur de ce canal.

### Brève description de la figure

La figure unique du dessin annexé illustre très schématiquement et à titre d'exemple une forme d'exécution de l'appareil objet de l'invention, vue en perspective.

### Meilleure manière de réaliser l'invention

L'appareil illustré comporte un bâti en forme de U renversé. Sa partie horizontale porte un empilement de briques réfractaires 2 formant le bloc d'accumulation 3. Des éléments en fonte 4 sont interposés entre chaque étage de briques 2. Ces éléments 4 ménagent chacun un logement 5 recevant une résistance électrique 6. Des canaux de convexion C sont ménagés sur les faces des éléments 4 entre les faces opposées du bloc d'accumulation 3 adjacentes à la face avant illustrée par cette figure. Ces canaux font communiquer un canal de distribution d'air 7 à un canal collecteur 8. Deux ouvertures 9 et 10 font communiquer respectivement les canaux 7 et 8 avec l'espace inférieur situé entre les branches du bâti 1 en U. Un carter métallique 11 recouvert intérieurement d'une isolation thermique 11a enveloppe toute la partie de l'appareil qui vient d'être décrite et forme ainsi un compartiment supérieur de cet appareil destiné à être fermé par un panneau isolant placé contre la face du bloc d'accumulation 3 illustrée.

La branche transversale du bâti 1 en U sur laquelle repose le bloc d'accumulation 3 déborde des branches verticales sur lesquelles cette branche transversale repose pour venir en contact avec le carter métallique 11.

Un compartiment inférieur est ménagé à l'intérieur du bâti 1 en forme de U renversé, et est destiné à recevoir un tiroir 12 illustré en position tirée et entre deux plaques avant 12a et 12b duquel sont disposés un échangeur de chaleur air- eau 13 destiné à venir à une certaine distance de la branche verticale du bâti 1 pour permettre le passage de l'air sortant de l'ouverture 10, un ventilateur tangentiel dont on aperçoit essentiellement le moteur 14 disposé sur le devant de la plaque avant 12a du tiroir 12 dont la roue s'étend sur toute la profondeur du tiroir 12 et un volet de répartition d'air 15 monté oscillant et commandé par un servo-moteur synchrone 16 disposé également sur le devant de la plaque avant 12a du tiroir 12. Ce volet de répartition 15 sert à répartir l'air entre l'ouverture 9 et un passage de dérivation ménagé sous la branche horizontale du bâti 1. Cette répartition d'air est réalisée en fonction de la puissance nécessaire au chauffage de l'eau. Le volet 15 est constitué par un demi-cylindre oscillant entre les deux positions limites dans lesquelles il ferme l'ouverture 9, respectivement le passage de dérivation.

Lorsque le tiroir 12 est en place, un joint d'étanchéité 12c disposé derrière la plaque avant 12a vient appuyer contre le bâti 1. Un joint peut être également disposé derrière la plaque arrière 12b, notamment pour protéger le roulement arrière de la zone du ventilateur. Ainsi, en position fermée du tiroir 12, le canal d'écoulement d'air entre les ouvertures 9 et 10 est délimité en partie par les plaques avant et arrière 12a, 12b du tiroir 12, les moteurs 14 et 16 et les roulements de la roue du ventilateur étant ainsi séparés du flux d'air chaud.

L'échangeur de chaleur air-eau 13 est relié au circuit de chauffage central par deux conduits 17 et 18 d'amenée, respectivement d'évacuation d'eau.

Le contact entre la branche transversale du bâti 1 et le carter métallique 11 assure une légère déperdition thermique, au maximum 5% lorsque le bloc d'accumulation 3 est à sa température maximum de 650°C. Le rôle de cette déperdition est d'assurer une protection du compartiment inférieur et d'empêcher un flambage du bâti et une transformation de l'eau en vapeur en cas de panne d'électricité intervenant au moment où le bloc d'accumulation est très chaud. Des essais ont montré qu'une faible déperdition suffit pour atteindre ce but. La dépense énergétique est par ailleurs tolérable, la déperdition de 5% diminuant au fur et à mesure que la température du bloc d'accumulation s'abaisse.

Le tiroir 12 logé dans le compartiment inférieur de l'appareil renferme tous les organes susceptibles d'engendrer une panne nécessitant l'arrêt de l'appareil et par conséquent l'arrêt de l'installation de chauffage.

Dans ce cas, le tiroir 12 peut être séparé de l'appareil en enlevant le panneau du carter rapporté sur la face ouverte de l'appareil illustré par le dessin, en débranchant les conduits 17 et 18 du circuit de circulation d'eau et en tirant le tiroir. Au cas où la panne nécessite un travail important ou si cette panne intervient à un moment où elle ne peut être réparée rapidement, il suffit alors de remettre un tiroir de rechange à la place en atten- danf que la cause de la panne soit réparée. Une telle intervention ne nécessite que quelques minutes de travail de sorte qu'elle peut être faite en cas d'urgence même un jour férié, sans entraîner un arrêt prolongé de l'installation. Il suffit pour cela que l'installateur ait à disposition un tiroir de rechange en état de marche.

Même dans le cas où la réparation peut être faite sans délai, cette disposition des organes vitaux de l'appareil dans un seul compartiment et solidaires d'un support commun monté amovible dans ce compartiment, présente un intérêt évident. En effet, le temps de démontage du tiroir est extrêmement court et l'opération est facile. Le fait de sortir le tiroir de l'appareil permet de le laisser refroidir. Il ne faut pas oublier qu'en général une intervention urgente survient alors que l'appareil fonctionne et que le bloc d'accumulation 3 est chaud, sa température étant comprise entre 250 et 650°C. Le fait de pouvoir séparer les organes susceptibles de défaillances, ensemble de l'appareil, permet donc de travailler sur des pièces refroidies, facilitant les opérations et accélérant leur déroulement.

Outre les organes contenus dans le tiroir 12, seules les résistances sont susceptibles d'être en panne. Encore faut-il remarquer que sur les résistances chauffant le bloc d'accumulation de la chaudière illustrée, la défaillance d'une résistance ne nécessite pas une intervention urgente étant donné qu'elle ne met pas l'installation de chauffage en panne. Toutefois, l'appareil décrit a été conçu pour permettre un remplacement facile des résistances électriques 6. L'accès à ces résistances est rendu possible par l'enlèvement du panneau latéral du carter 11 et de l'isolation qui est placée entre ce panneau et le bloc d'accumulation 3. On peut remarquer que le panneau latéral d'accès au tiroir 12 et celui d'accès aux résistances électriques 6 se trouvent sur une même face latérale de la chaudière. Cette particularité est importante étant donné qu'elle permet l'encastrement de l'appareil, seule sa face latérale, donnant accès au tiroir 12 et aux résistances électriques 6, devant être dégagée. Lorsque le panneau fermant le compartiment supérieur est enlevé, les résistances 6 peuvent être extraites du bloc 3 en les faisant simplement glisser hors de leurs logements 5.

## Revendications

1. Appareil de chauffage comprenant un carter (11) isolant divisé en deux compartiments supérieur et inférieur renfermant un bloc de stockage thermique (3) muni de résistances électriques de chauffage (6), respectivement un échangeur de chaleur (13) et un ventilateur, cet appareil comprenant également un canal de circulation d'air en circuit fermé présentant des canaux de convexion (C) traversant ledit bloc, reliant un canal de distribution d'air (7) à un canal collecteur d'air (8), communiquant tous deux avec la sortie, respectivement l'entrée dudit ventilateur à travers ledit échangeur de chaleur, cet échangeur de chaleur et ce ventilateur étant solidaire d'un support commun monté amovible dans le compartiment inférieur, caractérisé par le fait que le support se présente sous la forme d'un tiroir coulissant dont au moins la paroi frontale (12a) délimite une partie dudit canal de circulation d'air dans le compartiment inférieur et forme une cloison de séparation entre les organes d'entraînement (14) et de roulements du ventilateur d'une part, et la roue du ventilateur d'autre part, située à l'intérieur de ce canal.

2. Appareil selon la revendication 1, caractérisé par le fait que des moyens d'étanchéité sont interposés entre ladite paroi servant à délimiter une partie du canal de circulation d'air dans le compartiment inférieur et les surfaces du carter isolant contre lesquelles bute cette paroi en fin de course dans ledit compartiment inférieur.

3. Appareil selon la revendication 1, caractérisé par le fait que ledit support porte de plus un clapet de répartition du débit d'air situé dans le canal de circulation d'air dans le compartiment inférieur, entre l'entrée dudit canal de distribution et un passage de dérivation ménagé dans le compartiment inférieur, ce clapet étant commandé par un servo-moteur séparé du canal de circulation d'air par ladite paroi du support délimitant une partie du canal de circulation d'air dans le compartiment inférieur.

4. Appareil selon la revendication 3, caractérisé par le fait que ledit clapet est susceptible d'occuper deux positions extrêmes, l'une dans laquelle l'entrée du canal de distribution est ouverte et le passage de dérivation est fermé, l'autre dans laquelle ce passage de dérivation est ouvert et l'entrée du canal de distribution fermée.

5. Appareil selon la revendication 1, caractérisé par le fait qu'un pont thermique est réalisé entre l'intérieur et l'extérieur du carter à travers la partie isolante de ce carter, au niveau de la séparation entre les compartiments supérieur et inférieur pour protéger le compartiment inférieur en cas d'arrêt du ventilateur.

## Claims

1. Heating apparatus comprising an insulative case (11) divided into two compartments, an upper one and a lower one containing a thermal storage block (3) provided with electrical heating resistors (6), respectively a heat exchanger (13) and a fan, this apparatus also comprising a closed circuit air circulation duct having convection channels (C) across said block for convecting an air distributing duct (7) together with an air collecting duct (8) both being in communication with the outlet, respectively the inlet of said fan through said heat exchanger, this heat exchanger and said fan being integral with a common bearer removably mounted in the lower compartment, characterized by the fact that the bearer is in the form of a sliding drawer of which at least the front wall (12a) defines part of said air circulation duct in the lower compartment and provides a separating partition between the organs for driving (14) and bearing the fan on one hand, and the wheel of said fan located inside of said duct, on the other hand.

2. Apparatus according to claim 1, characterized by the fact that tightening means are interposed between said wall for defining part of said air circulation duct in the lower compartment, and the surfaces of the insulative case against which this wall comes into abutment at the end of its excursion in said lower compartment.

3. Apparatus according to claim 1, characterized by the fact that said bearer carries in addition an air flow distribution adjustment valve located in the air circulation duct in the lower compartment, between the entrance of said distribution channel and a by-pass provided in the lower compartment, this valve being driven by an assistance motor separated from the air circulation duct by said wall of the bearer defining part of the air circulation duct in the lower compartment.

4. Apparatus according to claim 3, characterized by the fact that said valve can be moved to two limiting positions, in one of which the input to the distribution channel is open and the by-pass is closed, and in the other of which this by-pass is open and the input to the distribution channel is closed.

5. Apparatus according to claim 1, characterized by the fact that a thermal bridge is provided between the inside and the outside of the case through the insulative part of this case, this being at the level of the partition between the upper and the lower compartment in order to protect the lower compartment in case the fan stalls.

## Patentansprüche

1. Heizgerät mit einem in zwei Abteile, ein oberes und ein unteres, aufgeteilten Isoliergehäuse (11), das einen thermischen Speicherblock (3) umschliesst, der mit elektrischen Heizwiderständen (6) versehen ist sowie einem Wärmeaustauscher (13) und einem Gebläse, wobei dieses Gerät ausserdem einen Luftzirkulationskanal in geschlossenem Kreislauf mit Konvexionskanälen (C) aufweist, die durch den Block hindurch verlaufen und einen Luftverteilerkanal (7) mit einem Luftsammelkanal (8) verbinden, die beide an den Ausgang bzw. an den Eingang des Gebläses quer durch den Wärmeaustauscher angeschlossen sind, wobei dieser Wärmeaustauscher und dieses Gebläse formschlüssig mit einem gemeinsamen Träger verbunden sind, der herausziehbar in dem unteren Abteil angebracht ist, dadurch gekennzeichnet, dass der Träger die Form eines gleitenden Schubfaches aufweist, bei dem zumindest die Vorderfront (12a) einen Teil des Luftzirkulationskanals im unteren Abteil begrenzt und eine Trennwand zwischen den Antriebsorganen (14) und den Gebläselagern einerseits sowie dem im Inneren dieses Kanals angeordneten Gebläserad anderseits bildet.

2. Gerät nach Anspruch 1, dadurch gekennzeichnet, dass Abdichtmittel zwischen der Wand, die zur Begrenzung eines Teils des Luftzirkulationskanals in dem unteren Abteil dient, und den Flächen des Isoliergehäuses eingesetzt sind, gegen die diese Wand am Ende ihres Weges in dem unteren Abteil anschlägt.

3. Gerät nach Anspruch 1, dadurch gekennzeichnet, dass der Träger ausserdem eine Verteilerklappe für die Luft-Durchflussmenge aufweist, die in dem Luftzirkulationskanal im unteren Abteil zwischen dem Eingang des Verteilerkanals und einem Abzweigdurchgang liegt, der in dem unteren Abteil angeordnet ist, wobei diese Klappe von einem Servomotor gesteuert wird, der von dem Luftzirkulationskanal durch die Wand des Trägers getrennt ist, die einen Teil des Luftzirkulationskanals in dem unteren Abteil abtrennt.

4. Gerät nach Anspruch 3, dadurch gekennzeichnet, dass die Klappe zwei Extremstellungen einnehmen kann, die eine, in der der Eingang des Verteilerkanals offen und der Abzweigdurchgang geschlossen ist, und die andere, in der dieser Abzweigdurchgang offen und der Eingang des Verteilerkanals geschlossen ist.

5. Gerät nach Anspruch 1, dadurch gekennzeichnet, dass eine thermische Brücke zwischen dem Inneren und dem Äusseren des Gehäuses durch den Isolierteil des Gehäuses hindurch auf der Trennebene zwischen dem oberen und dem unteren Abteil verwirklicht wird, um das untere Abteil im Fall des Stillstands des Gebläses zu schützen.
